# EUROPÄISCHE PATENTSCHRIFT

(11) **EP 2 872 372 B1**
(45) Veröffentlichungstag und Bekanntmachung des Hinweises auf die Patenterteilung: **12.04.2017**
(21) Anmeldenummer: 13756359.9
(22) Anmeldetag: 22.08.2013
(51) Int. Cl.: B61L 1/20, B61L 27/00, E01B 7/24

(54) **VORRICHTUNG ZUR ÜBERWACHUNG DER FUNKTIONSFÄHIGKEIT VON HEIZELEMENTEN EINER BEHEIZBAREN WEICHE**
APPARATUS FOR MONITORING THE FUNCTIONALITY OF HEATING ELEMENTS OF A HEATABLE SWITCH
DISPOSITIF DE SURVEILLANCE DU BON FONCTIONNEMENT D'ÉLÉMENTS CHAUFFANTS D'UN AIGUILLAGE CHAUFFANT

(30) Priorität: 31.08.2012 DE 102012215539
(43) Veröffentlichungstag der Anmeldung: 20.05.2015
(73) Patentinhaber: Siemens Aktiengesellschaft, 80333 München (DE)
(72) Erfinder: WINDOLF, Wolfgang, 38179 Schwülper (DE); FAUBEL, Peter, 38154 Königslutter (DE)
(86) Internationale Anmeldenummer: PCT/EP2013/067429
(87) Internationale Veröffentlichungsnummer: WO 2014/033036

(56) Entgegenhaltungen:
- EP-A2- 1 195 467
- WO-A1-2010/142727
- DE-A1- 2 215 554

## Beschreibung

Die Erfindung betrifft eine Vorrichtung zur Überwachung der Funktionsfähigkeit von Heizelementen einer beheizbaren Weiche sowie ein Verfahren zur Überwachung der Funktionsfähigkeit einer beheizbaren Weiche.

Schienenfahrzeuge werden auf, auch als Spur bezeichneten, Gleisen bewegt, die zwei zueinander parallele stählerne Schienen umfassen. Die beiden Schienen weisen einen Abstand zueinander auf, der der Spurweite der verwendeten Schienenfahrzeuge entspricht. Zum Halten des Abstands sind die Schienen auf Schwellen aus Holz, Beton, Stahl oder dergleichen befestigt, die sich im Wesentlichen quer zur Ausbreitungsrichtung der Schienen erstrecken.

Um einen Wechsel eines Schienenfahrzeugs von einer Spur auf eine andere Spur ohne Unterbrechung der Fahrzeugbewegung zu ermöglichen, sind Weichen vorgesehen. Dabei werden die beiden Schienen eines Gleises, im Weiteren als Backenschienen bezeichnet, auf zwei Gleise aufgespalten, indem der Abstand zwischen diesen erhöht wird. Zwischen den beiden Backenschienen wird eine V-förmig verlaufende Schiene, das sogenannte Herzstück, angeordnet, sobald der Abstand zwischen den Backenschienen dem doppelten der Spurweite entspricht. Jedes Freiende des Herzstücks bildet mit der jeweiligen Backenschiene ein eigenständiges Gleis.

Bei aktiven Weichen sind im Bereich des Herzstücks zwei verschwenkbare Weichenzungen angeordnet. Je nach Einstellung der Weiche liegt eine davon innenseitig an der ihr zugeordneten Backenschiene an, wobei diese Weichenzunge im Wesentlichen im Abstand der Spurweite zu der gegenüberliegenden Backenschiene verläuft. Zu dieser Backenschiene ist die verbleibende Weichenzunge beabstandet. Um einen Spurwechsel zu ermöglichen, werden die beiden Weichenzungen verschwenkt, so dass jeweils eine der Weichenzungen an der zugeordneten Backenschiene anliegt und die andere Weichenzungen zu den Backenschienen beabstandet ist.

Bei niedrigen Temperaturen besteht die Möglichkeit, dass die Weichenzungen an den jeweiligen Backenschienen festfrieren. Das wird bei vorhandener Feuchtigkeit begünstigt. Herkömmlicherweise werden Weichen bei einer derartigen Witterung deshalb mittels Heizelementen beheizt, wenn eine Umgebungstemperatur eines bestimmten Gleisabschnitts eine vorgegebene Temperatur unterschreitet oder ein neben einer sogenannten Führungsweiche platzierter Schneesensor einen Niederschlag meldet. Die Heizelemente sind entweder als elektrische Widerstände oder als mit Gas betriebene Brennvorrichtungen ausgestaltet. Zur Funktionsüberprüfung der Heizelemente wird der durch diese fließende Strom bzw. der Gasdurchfluss gemessen. Dabei kann nicht erkannt werden, ob sich beispielsweise das Heizelement von der Weiche gelöst hat, und folglich die Heizung der Weiche nicht betriebsbereit ist.

Aus DE 22 15 554 A1 ist eine Weichenheizung mit an den Schienen angeordneten, elektrischen Heizkörpern, mit mindestens einem Temperaturfühler und diesem zugeordneten, ein Stellglied aufweisenden Regler zur Regelung des Heizstromes der Heizkörper bekannt. Der bzw. die Temperaturfühler stehen im Weichenzungenbereich in Kontakt mit jeweils einer Schiene.

In EP 1 195 467 A2 ist ein Heizsystem für ein Schienensystem offenbart. Bei Aktivierung des Heizsystems wird eine Anzahl der Heizelemente konstant und eine weitere Anzahl zyklisch bestromt.

Aus WO 2010/142727 A1 ist ein Verfahren zur Regelung für eine Weichenheizung bekannt. Es wird eine mittels eines Heizelements auf eine Schiene aufzubringende Wärmeleistung ermittelt.

Die Gesamtheit der Weichen und Gleise wird im Folgenden als Schienennetz bezeichnet, das ebenfalls Einrichtungen zur Steuerung der Weichen umfassen kann.

Der Erfindung liegt die Aufgabe zugrunde, eine besonders geeignete Vorrichtung zur Überprüfung der Funktionsfähigkeit von Heizelementen einer beheizbaren Weiche eines Schienennetzes anzugeben. Eine weitere Aufgabe der Erfindung ist es, ein besonders geeignetes Verfahren hierfür anzugeben.

Erfindungsgemäß wird hinsichtlich der Vorrichtung die Aufgabe durch die Merkmale des Anspruchs 1 und hinsichtlich des Verfahrens durch die Merkmale des unabhängigen Anspruchs 8 gelöst. Vorteilhafte Weiterbildungen und Ausgestaltungen sind Gegenstand der jeweiligen Unteransprüche.

Die Vorrichtung dient der Überwachung der Funktionsfähigkeit einer beheizbaren Weiche eines Schienennetzes. Unter Weiche wird hierbei insbesondere eine Gleiskonstruktion verstanden, die Schienenfahrzeugen den Übergang von einem Gleis auf ein anderes Gleis ohne Fahrtunterbrechung erlaubt. Die Gleise, auch als Spur bezeichnet, weisen dabei zwei mittels Schwellen gehaltene Schienen auf, die außer im Bereich der Weiche im Wesentlichen parallel zueinander verlaufen. Die Gleise und Weichen werden zusammenfassend als Schienennetz bezeichnet. Die Weiche selbst weist eine Anzahl von Schienen auf, beispielsweise eine erste Backenschiene und eine zweite Backenschiene, zwischen denen zwei Weichenzungen verschwenkbar angeordnet sind. Die Weichenzungen, auch als Flügelzungen oder Flügelschienen bezeichnet, sind dabei im Bereich eines Herzstücks der Weiche angebunden. Zur Gewährleistung der Funktionssicherheit, insbesondere zur Verhinderung eines Festfrierens der Weichenzungen, weist die Weiche ein erstes und ein zweites Heizelement auf, die jeweils an einer der Schienen angeordnet sind. Vorzugsweise sind beide Heizelemente an derselben Schiene und beabstandet zueinander angeordnet. Geeigneterweise befinden sich die Heizelemente im Bereich der Anlagefläche einer der Weichenzungen an der jeweiligen Backenschiene und sind zum Beispiel an der ersten Backenschiene angebracht.

Im Bereich des ersten Heizelements ist ein erster Temperatursensor und im Bereich des zweiten Heizelements ein zweiter Temperatursensor einer Sensoranordnung der Vorrichtung angeordnet, wobei die Temperatursensoren an der bzw. den jeweiligen Schienen anliegen. Insbesondere liegen die Sensoren direkt an der zugeordneten Schiene an, stehen also in direktem Wärmeaustausch mit diesen. Ferner umfasst die Vorrichtung eine Auswerteeinheit, mittels derer die von den Temperatursensoren gelieferten Messwerte verarbeitet werden.

Aufgrund der Platzierung der Temperatursensoren im Bereich der Heizelemente und des Kontakts der Temperatursensoren mit der Schiene ist es ermöglicht, die Schienentemperatur der Weiche während oder nach einer Beheizung derselben zu überwachen. Dabei muss nicht auf etwaige Hilfsgrößen zurückgegriffen werden, mittels derer eine etwaig fehlerbelastete Temperatur der Weiche errechnet wird. Folglich ist eine Diagnosequalität der Funktionsprüfung erhöht, zumal die Temperatur im Bereich der Heizelemente, und vorzugsweise im Bereich der Anlagestellen, ermittelt wird. Mit anderen Worten wird die Temperatur dort gemessen, wo eine die Funktionssicherheit der Weiche gefährdende Vereisung der Weiche bei einem fehlerhaften oder ausgefallenen Heizelement entstehen könnte.

Vorteilhafterweise umfasst die Sensoranordnung mindestens zwei weitere Temperatursensoren, die an einer weiteren Schiene im Bereich von dort angebrachten Heizelementen angeordnet sind. Insbesondere werden beide Backenschienen mittels jeweils mindestens zwei Heizelementen beheizt in deren Bereich jeweils einer der Temperatursensoren angeordnet ist. Beispielsweise wird jede der Backenschienen mittels fünf Heizelementen beheizt und eine hierzu korrespondierenden Anzahl von Temperatursensoren ist an der jeweiligen Backenschiene angebracht. Auf diese Weise kann die Schienentemperatur jeder Backenschiene separat ermittelt werden.

Zumindest einer der Temperatursensoren ist auf der dem jeweiligen Heizelement gegenüberliegenden Seite der zugeordneten Schiene angeordnet. Mit anderen Worten befindet sich zwischen dem Heizelement und dem Temperatursensor die zugeordnete Schiene. Falls der Temperatursensor an einer der Backenschienen angebracht ist, befindet er sich insbesondere an der Außenseiten der Backenschiene, also nicht auf der der Weichenzunge zugewandten Seite, auf der auch eine etwaige Anlagestelle der Weichenzunge an der Backenschiene ist.

Vorteilhafterweise ist jeder Temperatursensor der Vorrichtung auf der dem jeweiligen Heizelement gegenüberliegenden Seite der zugeordneten Schiene angeordnet.

Aufgrund der Platzierung der Temperatursensoren auf der dem Heizelement gegenüberliegenden Seite ist der von dem jeweiligen Temperatursensor ermittelte Temperaturwert der der jeweiligen Schiene und wird durch einen etwaig vorhandenen Hitzestau im Bereich des Heizelements nicht beeinflusst. Somit ist die Diagnosequalität erhöht.

Besonders bevorzugt ist in einem Schwellenfach der Weiche ein fünfter Temperatursensor platziert. Mittels des fünften Temperatursensors kann somit auf eine eventuell vorliegende Vereisung einer die Flügelzungen verschwenkenden Mechanik der Weiche geschlossen werden, die neben einem Festfrieren der Flügelzungen an der jeweiligen Backenschiene auftreten kann, und somit die Funktionsfähigkeit der Weiche beeinträchtigt.

In einer besonders bevorzugten Ausführungsform der Erfindung ist ein sechster Temperatursensor an einer der Schienen der Weiche angeordnet, und steht insbesondere in direktem Kontakt mit dieser. Der sechste Temperatursensor ist zu allen Heizelementen der Weiche beabstandet, und vorzugsweise zu sämtlichen Heizelementen des Schienennetzes. Beispielsweise beträgt der Abstand zu dem nächsten Heizelement zumindest der gleichen Schiene und vorteilhafterweise zu allen Heizelementen des Schienennetzes, mindestens 50 m, beispielsweise 100 m und insbesondere 150 m oder mehr. Als Schiene kommt demnach eine der beiden Backenschienen oder eine der beiden Flügelschienen der Weiche in Betracht. Es ist ebenso denkbar ist, dass der sechste Temperatursensor an einem der Zuführgleise der Weiche angebracht ist, folglich entweder an dem aus den Backenschienen gebildeten Gleis, oder einem der beiden aus einer der Backenschiene und einer der Schienen des Herzstücks gebildeten Gleis.

Mittels des sechsten Temperatursensors kann im Wesentlichen die Temperatur des unbeheizten Schienennetzes ermittelt werden. Somit ist es ermöglicht, einerseits zu überprüfen, ob eine Heizung der Weiche aufgrund der Umgebungstemperatur noch erforderlich ist, und andererseits um wie viel Grad die Temperatur der Backenschienen mittels der jeweiligen Heizelemente erhöht wurde bzw. wird.

Zweckmäßigerweise weist die Sensoranordnung einen Sensor zur Überwachung auf eine Aktivierung der Heizelemente auf. Dieser Sensor ist beispielsweise ein Gasstromsensor, der mit einer Gasversorgungsleitung der als Gasbrenner gestalteten Heizelemente verbunden ist. Falls die Heizelemente mit elektrischem Strom betrieben sind, handelt es sich bei dem Sensor um einen elektrischen Stromsensor. Alternativ oder in Kombination hierzu wird mit dem Sensor eine elektrische Spannung überwacht, die an zumindest einem der Heizelemente anliegt. Hierfür ist der Sensor mit einer Versorgungsleitung eines der Heizelemente elektrisch kontaktiert. Mittels eines derartigen Sensors ist es ermöglicht, die vorhandenen Temperatursensoren lediglich oder zumindest zusätzlich dann zu aktivieren, wenn das jeweilige Heizelement betrieben ist. Somit kann die Temperatur der Weiche gezielt zu dem Zeitpunkt ermittelt werden, wenn die Heizelemente in Betrieb sind oder waren. Es ist folglich möglich, das Ergebnis der Beheizung der Weiche festzustellen, und eine etwaige Fehlfunktion des oder der Heizelemente zu identifizieren. Bei einer Überwachung aller Versorgungsleitungen ist es möglich, den ersten und/oder zweiten Temperatursensor, und sofern diese vorhanden sind den dritten, vierten, fünften bzw. sechsten Temperatursensor lediglich dann zu aktivieren und die gelieferten Messwerte auszuwerten, wenn das jeweilige Heizelement betrieben ist.

Beispielsweise weisen die Temperatursensoren eine eigene, gemeinsame Energieversorgung auf. Hierfür sind die Temperatursensoren untereinander und mit einer als Energieversorgung dienenden Energiequelle elektrisch kontaktiert. Die Energiequelle ist insbesondere ein Energiespeicher, wie z.B. eine Batterie. Insbesondere weist jeder Temperatursensor jeweils eine eigenständige Energiequelle auf. Auf diese Weise ist eine Verkabelung der einzelnen Temperatursensoren miteinander nicht erforderlich, wie bei der Verwendung einer gemeinsamen Energieversorgung oder einem Anschluss an ein Versorgungsnetz, was einerseits den Montageaufwand verringert, und andererseits eine Installation in bereits bestehende Weichen erlaubt. Ferner kann aufgrund der im Wesentlichen autarken Energieversorgung ein Ausfall der Energieversorgung der Weiche und deren Heizelemente identifiziert werden, was die Betriebssicherheit der Weiche erhöht.

Zweckmäßigerweise weisen die Temperatursensoren eine Sendeeinheit auf, mittels derer die Temperatursensoren mit der Auswerteeinheit gekoppelt sind. Beispielsweise erfolgt die Koppelung mittels Bluetooth oder W-LAN oder einem sonstigen Funkstandard oder drahtlosem Datenübertragungsverfahren. Zweckmäßigerweise weist jeder Temperatursensor eine eigene Sendeeinheit auf, was einen Verkabelungsaufwand bei der Montage der Sensoreinheit verringert. Besonders bevorzugt weist jeder Temperatursensor eine eigene Energieversorgung und eine eigene Sendeeinheit auf, sodass jeder Temperatursensor als eine im Wesentlichen autarke Einheit vorliegt. Somit muss bei der Montage der Sensoranordnung jeder Temperatursensor lediglich an der vorgesehenen Stelle befestigt und signaltechnisch über Funk oder einem sonstigen drahtlosen Übertragungsverfahren mit der Auswerteeinheit gekoppelt werden.

Das Verfahren zur Überwachung der Funktionsfähigkeit einer beheizbaren Weiche eines Schienennetzes sieht vor, dass in einem ersten Schritt die Weiche beheizt wird. Dabei wird insbesondere eine Backenschiene der Weiche beheizt. Vorteilhafterweise wird der Bereich der Backenschienen beheizt, der zur Anlage einer Weichenzunge der Weiche vorgesehen ist.

In einem sich daran anschließenden Verfahrensschritt wird die Temperatur in zwei Bereichen der Weiche erfasst, wobei sich in den Bereichen jeweils insbesondere mindestens ein zur Beheizung der Weiche verwendetes Heizelement befindet.

Mittels der erfassten Temperaturen wird ein Temperaturwert gebildet. Dieser entspricht beispielsweise der erfassten Temperatur in dem jeweiligen Bereich. Mit anderen Worten werden folglich zwei Temperaturwerte gebildet, wobei für jeden von diesen eine der erfassten Temperaturen herangezogen wird. In einem sich daran anschließenden Schritt werden die Temperaturwerte mit einem Schwellenwert verglichen. Falls einer der Temperaturwerte unterhalb des Schwellenwerts liegt, wird auf eine Funktionsstörung der Weichenheizung geschlossen. Dahingegen wird insbesondere bei einem Temperaturwert oberhalb oder gleich des Schwellenwerts eine Funktionsfähigkeit der Weichenheizung angenommen. Der Schwellenwert ist dabei entweder fest vorgegeben oder wird an aktuelle Erfordernisse angepasst. Beispielsweise ist der Schwellenwert gleich 0°C.

Aufgrund der Ermittlung der Temperatur der Weiche kann auf die Funktionsfähigkeit der Weichenheizung zurückgeschlossen werden, wobei die Temperatur direkt überwacht wird. Es wird folglich nicht nur die Temperatur erfasst, um eine Beheizung der Weiche zu starten, sondern es wird vielmehr das Ergebnis der Beheizung der Weiche überprüft. Auf diese Weise kann zuverlässig sichergestellt werden, ob die Weiche vereist ist.

Zweckmäßigerweise wird lediglich dann auf eine Funktionsstörung geschlossen, wenn auch die Heizelemente angesteuert werden. Hierfür wird zum Beispiel die Ansteuerung des oder der Heizelemente und/oder der Versorgungsleitungen des oder der Heizelemente überwacht.

Die Bereiche befinden sich geeigneterweise entlang einer einzigen der Schienen der Weiche. Auf diese Weise kann die Temperatur dieser Schiene zuverlässig ermittelt werden. Vorteilhafterweise wird die Temperatur in Bereichen einer Anlagefläche einer der Weichenzunge an einer der Backenschiene der Weiche erfasst. Folglich ist bei zumindest einer Temperaturermittlung dort die Diagnosequalität erhöht, ob eine Vereisung der Weiche vorliegt.

Geeigneterweise sieht das Verfahren vor, dass beide Backenschienen der Weiche beheizt werden. Dabei wird an jeder der Backenschienen in jeweils zwei Bereichen die Temperatur erfasst und daraus ein Temperaturwert erstellt. Mit anderen Worten liegen somit vier Temperaturwerte vor. Auf diese Weise ist es ermöglicht, eine Vereisung der Weiche, insbesondere ob eine der beiden Weichenzungen an der jeweils zugeordneten Backenschiene festgefroren ist, zuverlässig zu bestimmen.

Besonders bevorzugt wird für den Vergleich der Temperaturwerte für jede Backenschiene ein eigenständiger Schwellenwert verwendet. Mit anderen Worten werden die Temperaturwerte, die aus an einer gemeinsamen Schiene in unterschiedlichen Bereichen erfassten Temperaturen erstellt wurden, mit jeweils einem zugeordneten Schwellenwert verglichen. Somit werden Unterschiede der einzelnen Schienen berücksichtigt, die beispielsweise von unterschiedlich wirkenden Umwelteinflüssen, wie zum Beispiel Sonneneinstrahlung, oder von der Umgebung der Weiche hervorgerufen werden.

Vorzugsweise werden die zum Vergleich herangezogenen Temperaturen im Wesentlichen gleichzeitig erfasst und die Temperaturwerte weisen somit denselben Erstellungszeitpunkt auf. Somit können unterschiedliche Einflussfaktoren auf die Weiche aufgrund einer zeitlichen Einwirkung ausgeschlossen werden. Bevorzugterweise wird die Temperatur der Weiche zusätzlich in einem Schwellenfach und/oder beabstandet zu allen Heizelementen der Schiene erfasst und daraus ein Temperaturwert erstellt. Auf diese Weise ist die Diagnosequalität erhöht.

In einer besonders bevorzugten Ausführungsform der Erfindung ist der Schwellenwert der Mittelwert aller erstellten Temperaturwerte, die zweckmäßigerweise im Wesentlichen gleichzeitig erstellt wurden, abzüglich eines Sicherungswerts. Dabei wird geeigneterweise jeder erstellte Temperaturwerte mit dem Schwellenwert verglichen. Falls einer von diesen unterhalb des Schwellenwerts liegt, wird auf eine Funktionsstörung geschlossen. Beispielsweise ist der Sicherungswert fest vorgegeben und beträgt 10°C oder weniger. Auf diese Weise ist eine Kalibrierung von unterschiedlichen Schwellenwerten für die Weiche nicht erforderlich. Vielmehr wird dieser automatisch auf unterschiedliche Umgebungsbedingungen und Betriebssituationen der Weiche angepasst. Daher kann eine eventuell weitere Parametrisierung des Schwellenwerts oder das Erfassen oder Bestimmen einer Referenztemperatur entfallen.

Falls zwei unterschiedliche Schienen der Weiche, beispielsweise beide Backenschienen, überwacht werden und jeweils ein eigenständiger Schwellenwert herangezogen wird, wird der jeweilige Schwellenwert mittels des Mittelwerts der Temperaturwerte erstellt, die aus den an eben dieser Schiene erfassten Temperaturen erstellt wurden. Dabei wird von dem Mittelwert jeweils ein Sicherungswert abgezogen, der entweder für beide Schienen gleich oder unterschiedlich ist. Mittels einer derartigen Erstellung von zwei Schwellenwerten werden seitenspezifische Umwelteinflüsse berücksichtigt, wie zum Beispiel Sonneneinstrahlung, die zu einer Erwärmung einer der beiden Schienen führen könnte.

Anstatt der Aufteilung auf zwei Schienen werden alternativ die Temperaturwerte in Gruppen aufgeteilt, die ähnlichen Gegebenheiten ausgesetzt sind. Beispielsweise wird eine Anzahl von Temperatursensoren, die in dem Bereich eines erwärmten Rohres angeordnet sind, in eine Gruppe zusammengefasst, und ein Mittelwert der mittels dieser erstellten Temperaturwerte gebildet, von dem der Sicherungswert abgezogen wird. Der so erstellte Schwellenwert wird lediglich für einen Verglich der Temperaturwerte dieser Gruppe herangezogen. Alternativ wird für alle Temperaturwerte der gleiche Schwellenwert herangezogen, der aus dem Mittelwert sämtlicher Temperaturwerte gebildet wird.

Ferner ist ein Sicherungswert von 0°C denkbar, sofern auch die Temperatur beabstandet von allen Heizelementen erfasst wird. Dabei trägt der mittels dieser Temperatur erstellte Temperaturwert zur Bildung des bzw. der Schwellenwerte bei, wird jedoch nicht mit dem jeweiligen Schwellenwert verglichen. Mit anderen Worten wird ausgehend von dem Temperaturwert, der mit der an einer von den Heizelementen beabstandeten Stelle erfassten Temperatur erstellt wurde, nicht auf eine Funktionsfähigkeit der Weichenheizung geschlossen, wobei dieser Temperaturwert zur Ermittlung des jeweiligen Schwellenwerts beiträgt. Ferner kann dieser Temperaturwert zur Entscheidung dienen, ob eine Beheizung der Weiche erforderlich ist. Um die Sicherheit weiter zu erhöhen wird der Sicherungswert insbesondere auf einen positiven Wert gesetzt. Mittels der Verwendung des Temperaturwerts, der an einer von den Heizelementen beabstandeten Stelle erfassten Temperatur erstellt wurde, zur Bildung des Schwellenwerts können auch vollständig ausgefallenen Weichenheizungen erkannt werden.

Geeigneterweise wird das Ergebnis der Funktionsprüfung an eine Wartungsleitstelle oder eine Streckenzentrale übermittelt. Das Ergebnis oder der Wert der Funktionsüberprüfung sind dabei entweder die ermittelten Temperaturwerte oder besonders bevorzugt ein binärer Wert. Dieser gibt beispielsweise an, ob alle ermittelten Temperaturwerte oberhalb oder unterhalb des Schwellenwerts liegen und ob somit ein wintersicherer Betrieb der Weiche möglich ist. Alternativ hierzu wird als binärer Wert übermittelt, ob der wintersichere Betrieb der Weiche möglich ist, also ob die Weichenheizung korrekt arbeitet.

Aufgrund der Übermittlung des Wertes an die Leitstelle, die insbesondere unverzüglich erfolgt, können geeignete Maßnahmen ergriffen werden, um erneut die Betriebssicherheit der Weiche herzustellen, falls die Heizleistung des Heizelementes zu gering ist. Insbesondere erfolgt die Übermittlung per Funk oder mittels eines sonstigen drahtlosen Datenübertragungsverfahrens. Aufgrund der Funkübertragung ist eine Verkabelung der Weiche mit der Zentral- bzw. der Leitstelle nicht erforderlich, was einen Material- und Kostenaufwand reduziert.

Insbesondere werden alle Weichen eines zusammenhängenden Schienennetzabschnitts mit dem Verfahren überwacht. Geeigneterweise sind die Weichen des Schienennetzabschnitts jeweils mittels einer eigenen Vorrichtung ausgerüstet, die die Sensoranordnung und die Auswerteeinheit umfasst.

Nachfolgend wird ein Ausführungsbeispiel der Erfindung anhand einer Zeichnung näher erläutert. Darin zeigt:
- FIG 1: schematisch eine Weiche mit einer erfindungsgemäßen Vorrichtung von oben,
- FIG 2: die Weiche in einem Querschnitt, und
- FIG 3: ein Verfahren zur Überwachung der Funktionsfähigkeit der Weichenheizung.

Einander entsprechende Teile sind in allen Figuren mit den gleichen Bezugszeichen versehen.

In FIG 1 und FIG 2 ist eine Weiche 2 eines Schienennetzes dargestellt, die mittels Heizelementen 4 beheizt werden kann, um ein Festfrieren von beweglichen Teilen der Weiche bei einer ungünstigen Witterung zu vermeiden. Hierfür ist sowohl an der Innenseite einer ersten Backenschiene 6 ein erstes Heizelement 4a und ein zweites Heizelement 4b als auch an der Innenseite einer zweiten Backenschiene 8 ein drittes Heizelement 4c und ein viertes Heizelement 4d angeordnet. Die Innenseite bezeichnet hierbei die einander zugewandten Seiten der Backenschienen 6, 8. Zwischen den Backenschienen 6, 8 sind eine erste und zweite Weichenzunge 10, 12 schwenkbar angeordnet, wobei sich die Heizelemente 4a, 4b, 4c, 4d in einem im Bereich der Anlagefläche der ersten Weichenzunge 10 an der ersten Backenschiene 6 und der Anlagefläche der zweiten Weichenzunge 12 an der zweiten Backenschiene 8 befinden.

Ferner ist in einem Schwellenfach 14 der Weiche 2 ein fünftes Heizelement 4e zu dessen Beheizung angebracht, wobei das Schwellenfach 14 eine Mechanik zum Bewegen der Weichenzungen 10, 12 aufnimmt. Die Heizelemente 4 sind als elektrische Heizwiderstände, sogenannte Heizstäbe, ausgeführt und werden mittels einer Ansteuerschaltung 16 über jeweils eine Versorgungsleitung 18 im Bedarfsfall bestromt.

Mittels einer Vorrichtung 20 wird die Funktionsfähigkeit der Weiche 2 überwacht. Die Vorrichtung 20 umfasst eine Auswerteeinheit 22, die in der Ansteuerschaltung 16 integriert sein kann. Die Auswerteeinheit 22 ist einerseits mit einer Wartungsleitstelle 24 und andererseits mit Sensoren 26 einer Sensoranordnung 28 der Vorrichtung 20 über Funk signaltechnisch verbunden. Hierfür weist jeder Sensor 26 jeweils eine eigene Sendeeinheit 30 auf. Zur vereinfachten Montage der Sensoranordnung 28 ist jeder Sensor 26 mit einer eigenen Energieversorgung versehen, die ein Bleiakkumulator sein kann. Auf diese Weise ist eine Verkabelung der Sensoren 26 untereinander und mit der Auswerteeinheit 22 nicht erforderlich.

Einer der Sensoren 26 ist ein erster Temperatursensor 26a und ein zweiter Temperatursensor 26b, die in direktem thermischen Kontakt mit der ersten Backenschiene 6 stehen. Dabei befindet sich der erste Temperatursensor 26a auf der dem ersten Heizelement 4a und der zweite Temperatursensor 26b auf der dem zweiten Heizelement 4b gegenüberliegenden Seite der ersten Backenschiene 6. Mit anderen Worten ist zwischen dem ersten Heizelement 4a und dem ersten Temperatursensor 26a bzw. dem zweiten Heizelement 4b und dem zweiten Temperatursensor 26b die erste Backenschiene 6 angeordnet, wobei die Heizelemente 4a, 4b und die Temperatursensoren 26a, 26b sich jeweils auf derselben Seite der Backenschiene 6 befinden. In gleicher Art und Weise liegt ein dritter Temperatursensor 26c und ein vierter Temperatursensor 26d an der zweiten Backenschiene 8 der Weiche 2 an. Aufgrund einer derartigen Platzierung des ersten, zweiten, dritten und vierten Temperatursensors 26a, 26b, 26c, 26d kann die Temperatur der jeweiligen Backenschiene 6, 8 ermittelt werden, ohne von der Temperatur des die jeweilige Backenschiene 6, 8 erwärmenden Heizelements 4a, 4b, 4c, 4d selbst beeinflusst zu werden.

Die Sensoranordnung 28 umfasst ferner einen in dem Schwellenfach 14 angeordneten fünften Temperatursensor 26e und einen sechsten Temperatursensor 26f. Der sechste Temperatursensor 26g befindet sich dabei in einem vergleichsweise großen Abstand zu den Heizelementen 4 und liegt an der ersten Backenschiene 6 an. Aufgrund der Platzierung wird die Backenschiene 6 in dem Bereich des vierten Temperatursensors 26g von keinem der Heizelemente 4 und im Besonderen nicht von dem ersten Heizelement 4a oder zweiten Heizelement 4b erwärmt. Folglich wird mit dem sechsten Temperatursensor 26f auch bei aktiviertem ersten Heizelement 4a und/oder zweiten Heizelement 4b die Temperatur ermittelt, die mit dem ersten Temperatursensor 26b oder zweiten Temperatursensor 26b bei nicht aktiviertem ersten Heizelement 4b bzw. zweiten Heizelement 4b erfasst werden könnte.

Einer der Sensoren 26 der Sensoranordnung 28 ist ein Strom- und/oder Spannungssensor 26g. Mittels des Strom- und/oder Spannungssensors 26g kann der elektrische Strom bzw. die elektrische Spannung ermittelt werden, die über die Versorgungsleitungen 18 zu den Heizelementen 4 fließt bzw. die dort anliegt. Hierfür ist der Strom- und/oder Spannungssensor 26g mit einem Einschaltschütz der Ansteuerschaltung 16 elektrisch kontaktiert. Ebenso denkbar ist es, dass mittels des Strom- und/oder Spannungssensors 26g lediglich ein binärer Wert ermittelt wird, ob die Heizelemente 4 aktuell betrieben werden.

In FIG 3 ist in einem Flussdiagramm ein Verfahren 31 dargestellt, mittels dessen die Heizelemente 4 und die Vorrichtung 20 betrieben werden. Das Verfahren 31 dient somit der Überwachung der Funktionsfähigkeit der Weiche 2. In einem ersten nicht gezeigten Schritt wird die Temperatur der Weiche 2 ermittelt. Hierfür wird beispielsweise einer der Temperatursensoren 26 der Sensoranordnung 28 herangezogen. Falls die Temperatur unterhalb eines Grenzwertes liegt, der beispielsweise 3°C beträgt, werden in einem Heizschritt 32 mittels der Ansteuerschaltung 16 die Heizelemente 4 bestromt. Hierfür wird eine elektrische Spannung an die Versorgungsleitungen 18 angelegt. Dies wird mittels des Strom- und/oder Spannungssensors 26g registriert und an die Auswerteeinheit 22 über Funk übermittelt.

In einem sich daran anschließenden Temperaturerfassungsschritt 34, der beispielsweise 5 Minuten nach Beginn der Aktivierung der Heizelemente 4 erfolgt, wird im Wesentlichen gleichzeitig einerseits sowohl mit dem ersten Temperatursensor 26a als auch mit dem zweiten Temperatursensor 26b im Bereich der Anlagefläche der ersten Weichenzunge 10 an der ersten Backenschiene 6 die Temperatur 34a, 34b ermittelt. Andererseits wird mit dem dritten Temperatursensor 26c und dem vierten Temperatursensor 26d im Bereich der Anlagefläche der zweiten Weichenzunge 12 an der zweiten Backenschiene 8 die jeweilige Temperatur 34c, 34d erfasst. Ebenso wird zum gleichen Zeitpunkt mittels des fünften Temperatursensors 26e und dem sechsten Temperatursensor 26f die jeweilige Temperatur 34e bzw. 34f erfasst. In einem sich daran anschließenden Schritt wird aus den jeweils erfassten Temperaturen ein Temperaturwert 36a, 36b, 36c, 36d, 36e, 36f erstellt. Die Temperaturwerte 36a, 36b, 36c, 36d, 36e, 36f entsprechen dabei der jeweiligen Temperatur, also dem Wert der erfassten Temperatur 34a, 34b, 34c, 34d, 34e, 34f.

Aus dem ersten, zweiten, fünften und sechsten Temperaturwert 36a, 36b, 36e, 36f wird ein erster Mittelwert 38a und aus dem dritten, vierten und sechsten Temperaturwert 36c, 36d, 36f ein zweiter Mittelwert 38b gebildet. Folglich wird der Mittelwert 38b aus der Temperatur im Bereich der Anlagefläche der zweiten Weichenzunge 12 an der zweiten Backenschiene 8 gebildet, wobei über den sechsten Temperaturwert 36f die Temperatur der unbeheizten Weiche 2 mit einfließt. In gleicher Art und Weise wird der erste Mittelwert 38a erstellt, wobei hier zusätzlich die Temperatur 36e des Schwellenfachs 14 berücksichtigt wird.

Die beiden Mittelwerte 38a, 38b werden als ein Schwellenwert 40a, 40b herangezogen, wobei je nach Beschaffenheit der Weiche 2 hierfür von dem jeweiligen Mittelwert 38a, 38b ein Sicherungswert abgezogen wird, der 5° Celsius betragen kann. Dieser Sicherungswert ist erforderlich, falls der mittels des sechsten Temperatursensors 26f erstellte Temperaturwert 36f nicht zur Mittelwertbildung herangezogen wird.

In einem Vergleichsschritt 42 werden die mittels des ersten, zweiten, dritten, vierten und fünften Temperatursensors 26a, 26b, 26c, 26d, 26e erstellten Temperaturwerte 36a, 36b, 36c, 36d, 36e mit dem jeweiligen Schwellenwert 40a, 40b verglichen. Also die Temperaturwerte 36a, 36b, 36c, 36d, 36e jeweils mit dem Schwellenwert 40a, 40b, zu dessen Erstellung sie beitrugen. Der sechste Temperaturwert 36f, der der Temperatur der unbeheizten Weiche 2 entspricht, wird mit keinem Schwellwert 40a, 40b verglichen. In einem Analyseschritt 44 wird überprüft, ob der Schwellenwert 40a, 40b kleiner als die Temperaturwerte 36a, 36b, 36c, 36d, 36e sind. Falls nicht wird in einem Meldungsschritt 46 eine Botschaft per Funk an die Wartungsleitstelle 24 geschickt, dass die Funktionalität der Heizung der Weiche 2 nicht gegeben ist. Vielmehr wird die Weiche 2 mittels der Heizelemente 4 nur unzureichend erwärmt, so dass nicht ausgeschlossen werden kann, dass zumindest eine der Weichenzungen 10, 12 an der korrespondierenden Backenschiene 6 bzw. 8 festgefroren ist.

In diesem Fall wird entweder die Ansteuerung der Heizelemente 4 mittels der Ansteuerschaltung 16 verändert. Alternativ wird der Schienenabschnitt, der die Weiche 2 enthält, bis zur Wiederherstellung der Funktionalität der Weiche 2 gesperrt oder zumindest lediglich in der bestehenden Ausrichtung der Weichenzungen 10, 12 verwendet. Das Verfahren 31 wird kontinuierlich wiederholt, solange die Heizelemente 4 mittels der Ansteuerschaltung 16 betrieben werden. Hierfür kann der mittels des sechsten Temperatursensors 26f erstellte Temperaturwert 36f herangezogen werden. Dieser gibt die Temperatur der Backenschiene 6 an, die diese bei einer Abschaltung der Heizelemente 4 annehmen würde.

In dem Beispiel sind an jeder Backenschiene 6, 8 lediglich zwei Heizelemente 4 und zwei bzw. drei Temperatursensoren 26 gezeigt. Vorteilhafterweise sind, je nach Größe der Weiche 2, weitere Heizelemente 4 und Temperatursensoren 26 an den jeweiligen Schienen 6, 8 angeordnet, wobei die mittels der Sensoren 26 erstellten Temperaturwerte 36 zur Erstellung der beiden Schwellenwert 40a, 40b beitragen. Dabei wird der erste Schwellwert 40a mittels der Temperaturen 34 erstellt, die an der ersten Backenschiene 6 erfasst wurden, und der zweite Schwellwert 40b mittels der Temperaturen 34, die an der zweiten Backenschiene 8 erfasst wurden. Die Erfassung der Temperaturen 34 erfolgt im Wesentlichen gleichzeitig, und die Anzahl sowohl der Heizelemente 4 als auch der Sensoren 26 pro Schiene 6, 8 beträgt zwischen fünf und zehn, beispielsweise sechs.

Die Erfindung ist nicht auf das vorstehend beschriebene Ausführungsbeispiel beschränkt. Vielmehr können auch andere Varianten der Erfindung von dem Fachmann hieraus abgeleitet werden, ohne den Gegenstand der Erfindung zu verlassen. Insbesondere sind ferner alle im Zusammenhang mit dem Ausführungsbeispiel beschriebene Einzelmerkmale auch auf andere Weise miteinander kombinierbar, ohne den Gegenstand der Erfindung zu verlassen.

## Patentansprüche

1. Vorrichtung (20) zur Überwachung der Funktionsfähigkeit von Heizelementen (4) einer beheizbaren Weiche (2) eines Schienennetzes, mit einer Sensoranordnung (28) und mit einer Auswerteeinheit (22), wobei die Sensoranordnung (28) einen im Bereich eines ersten Heizelements (4a) an einer der Schienen der Weiche (2), insbesondere einer Backenschiene (6, 8), anliegenden ersten Temperatursensor (26a) und einen im Bereich eines zweiten Heizelements (4b) an einer der Schienen der Weiche (2), insbesondere derselben Schiene (6, 8, 10, 12), anliegenden zweiten Temperatursensor (26b) umfasst, wobei einer der Temperatursensoren (26a, 26b, 26c, 26d), insbesondere alle der Temperatursensoren (26a, 26b, 26c, 26d), auf der dem zugeordneten Heizelement (4a, 4b, 4c, 4d) gegenüberliegenden Seite der jeweiligen Schiene (6) angeordnet ist.

2. Vorrichtung (20) nach Anspruch 1,
**dadurch gekennzeichnet, dass** die Sensoranordnung (28) einen im Bereich eines dritten Heizelements (4c) an einer weiteren der Schienen (6, 8, 10, 12) der Weiche (2), insbesondere der zweiten Backenschiene (8), anliegenden dritten Temperatursensor (26c) und einen im Bereich eines vierten Heizelements (4d) an der weiteren Schiene (6, 8, 10, 12) der Weiche (2) anliegenden vierten Temperatursensor (26d) umfasst.

3. Vorrichtung (20) nach Anspruch 1 oder 2,
**dadurch gekennzeichnet, dass** ein fünfter Temperatursensor (26e) in einem Schwellenfach (14) der Weiche (2) angeordnet ist.

4. Vorrichtung (20) nach einem der Ansprüche 1 bis 3,
**dadurch gekennzeichnet, dass** ein an einer der Schienen (6, 8, 10, 12) der Weiche (2) anliegender sechster Temperatursensor (26f) zu allen Heizelementen (4) der Weiche (2) beabstandet angeordnet ist.

5. Vorrichtung (20) nach einem der Ansprüche 1 bis 4,
**gekennzeichnet durch** einen Strom- und/oder Spannungssensor (26g), der mit einer Versorgungsleitung (18) zumindest eines der Heizelemente (4) der Weiche (2) verbunden ist.

6. Vorrichtung (20) nach einem der Ansprüche 1 bis 5,
**dadurch gekennzeichnet, dass** die Sensoren (26), insbesondere jeweils, eine eigene Energieversorgung aufweisen.

7. Vorrichtung (20) nach einem der Ansprüche 1 bis 6,
**dadurch gekennzeichnet, dass** die Sensoren (26), insbesondere jeweils, eine Sendeeinheit (30) zur drahtlosen Signalkoppelung mit der Auswerteeinheit (22) aufweisen.

8. Verfahren (31) zur Überwachung der Funktionsfähigkeit von Heizelementen (4) einer beheizbaren Weiche (2) eines Schienennetzes,
- wobei die beheizbare Weiche (2) mit einer Vorrichtung nach Anspruch 1 ausgerüstet ist,
- wobei zumindest eine der Schienen (6, 8, 10, 12) der Weiche (2) beheizt wird,
- wobei an zumindest dem Bereich (26a) des ersten Heizelements (4a)und dem Bereich (26b) des zweiten Heizelements (4b) die Temperatur (34a, 34b, 34c, 34d, 34e, 34f) erfasst und daraus jeweils ein Temperaturwert (36a, 36b, 36c, 36d, 36e, 36f) erstellt wird,
- wobei auf eine Funktionsstörung der Weiche (2) geschlossen wird, falls einer der Temperaturwerte (36a, 36b, 36c, 36d, 36e, 36f) unterhalb eines Schwellenwerts (40a, 40b) ist.

9. Verfahren (31) nach Anspruch 8,
**dadurch gekennzeichnet, dass** die zwei Bereiche (26a, 26b, 26c, 26d, 26e, 26f) entlang der gleichen Schiene (6, 8, 10, 12) der Weiche (2) gewählt werden, insbesondere im Bereich einer Anlagefläche einer Weichenzunge (10, 12) an einer Backenschienen (6, 8).

10. Verfahren (31) nach Anspruch 9,
**dadurch gekennzeichnet, dass** sowohl beide Backenschienen (6, 8) der Weiche (2) beheizt werden als auch jeweils an mindestens zwei Bereichen (26a, 26b, 26c, 26d, 26e, 26f) die Temperatur (34a, 34b, 34c, 34d, 34e, 34f) erfasst und daraus ein Temperaturwert (36a, 36b, 36c, 36d, 36e, 36f) erstellt wird.

11. Verfahren (31) nach Anspruch 10,
**dadurch gekennzeichnet, dass** für jede Backenschiene (6, 8) ein unterschiedlicher Schwellenwert (40a, 40b) gewählt wird.

12. Verfahren (31) nach einem der Ansprüche 8 bis 11,
**dadurch gekennzeichnet, dass** die Temperaturwerte (36a, 36b, 36c, 36d, 36e, 36f) im Wesentlichen gleichzeitig ermittelt werden.

13. Verfahren (31) nach einem der Ansprüche 8 bis 12,
**dadurch gekennzeichnet, dass** der Schwellenwert (40a, 40b) aus dem Mittelwert (38a, 38b) der Temperaturwerte (36a, 36b, 36c, 36d, 36e, 36f) abzüglich eines Sicherungswerts gebildet wird.

14. Verfahren (31) nach Anspruch 13,
**dadurch gekennzeichnet, dass** in einem unbeheizten Bereich (26f) der Weiche (2) die Temperatur (34f) erfasst und ein Temperaturwert (36f) erstellt wird, der zur Erstellung des Schwellwerts (40a,40b) von dem von dem Mittelwert (38a, 38b) abgezogen wird.

15. Verfahren (31) nach einem der Ansprüche 8 bis 14,
**dadurch gekennzeichnet, dass** die Störung der Weichenheizung (4) per Funk oder drahtlose Datenübertragung an eine Wartungsleitstelle (24) übermittelt wird.

## Claims

1. Apparatus (20) for monitoring the functionality of heating elements (4) of a heatable set of points (2) of a rail network, having a sensor arrangement (28) and having an evaluation unit (22), wherein the sensor arrangement (28) comprises a first temperature sensor (26a) abutting, in the area of a first heating element (4a), one of the rails of the set of points (2), in particular a stock rail (6, 8), and a second temperature sensor (26b) abutting, in the area of a second heating element (4b), one of the rails of the set of points (2), in particular the same rail (6, 8, 10, 12), wherein one of the temperature sensors (26a, 26b, 26c, 26d), in particular all of the temperature sensors (26a, 26b, 26c, 26d), is arranged on the side of the respective rail (6) opposite the assigned heating element (4a, 4b, 4c, 4d).

2. Apparatus (20) according to claim 1,
**characterised in that**
the sensor arrangement (28) comprises a third temperature sensor (26c) abutting, in the area of a third heating element (4c), a further one of the rails (6, 8, 10, 12) of the set of points (2), in particular the second stock rail (8), and a fourth temperature sensor (26d) abutting, in the area of a fourth heating element (4d), the further rail (6, 8, 10, 12) of the set of points (2).

3. Apparatus (20) according to claim 1 or 2,
**characterised in that**
a fifth temperature sensor (26e) is arranged in a sleeper bay (14) of the set of points (2).

4. Apparatus (20) according to one of claims 1 to 3,
**characterised in that**
a sixth temperature sensor (26f) abutting one of the rails (6, 8, 10, 12) of the set of points (2) is arranged at a distance from all heating elements (4) of the set of points (2) .

5. Apparatus (20) according to one of claims 1 to 4,
**characterised by**
a current and/or voltage sensor (26g), which is connected to a supply cable (18) of at least one of the heating elements (4) of the set of points (2).

6. Apparatus (20) according to one of claims 1 to 5,
**characterised in that**
the sensors (26), in particular each one individually, have a dedicated power supply.

7. Apparatus (20) according to one of claims 1 to 6,
**characterised in that**
the sensors (26), in particular each one individually, have a transmitting unit (30) for wirelessly coupling signals to the evaluation unit (22).

8. Method (31) for monitoring the functionality of heating elements (4) of a heatable set of points (2) of a rail network,
- wherein the heatable set of points (2) is equipped with an apparatus according to claim 1,
- wherein at least one of the rails (6, 8, 10, 12) of the set of points (2) is heated,
- wherein at least in the area (26a) of the first heating element (4a) and the area (26b) of the second heating element (4b) the temperature (34a, 34b, 34c, 34d, 34e, 34f) is detected and from this in each case a temperature value (36a, 36b, 36c, 36d, 36e, 36f) is established,
- wherein a malfunction of the set of points (2) is implied if one of the temperature values (36a, 36b, 36c, 36d, 36e, 36f) lies below a threshold value (40a, 40b).

9. Method (31) according to claim 8,
**characterised in that**
the two areas (26a, 26b, 26c, 26d, 26e, 26f) are selected along the same rail (6, 8, 10, 12) of the set of points (2), in particular in the area of a contact surface of a point blade (10, 12) on one of the stock rails (6, 8).

10. Method (31) according to claim 9,
**characterised in that**
both stock rails (6, 8) of the set of points (2) are heated and also, at in each case at least two areas (26a, 26b, 26c, 26d, 26e, 26f), the temperature (34a, 34b, 34c, 34d, 34e, 34f) is detected and from this a temperature value (36a, 36b, 36c, 36d, 36e, 36f) is established.

11. Method (31) according to claim 10,
**characterised in that**
a different threshold value (40a, 40b) is selected for each stock rail (6, 8).

12. Method (31) according to one of claims 8 to 11,
**characterised in that**
the temperature values (36a, 36b, 36c, 36d, 36e, 36f) are determined essentially simultaneously.

13. Method (31) according to one of claims 8 to 12,
**characterised in that**
the threshold value (40a, 40b) is formed from the mean value (38a, 38b) of the temperature values (36a, 36b, 36c, 36d, 36e, 36f) minus a fuse rating.

14. Method (31) according to claim 13,
**characterised in that**
in an unheated area (26f) of the set of points (2) the temperature (34f) is detected and a temperature value (36f) is established, which is subtracted from the mean value (38a, 38b) in order to establish the threshold value (40a, 40b) .

15. Method (31) according to one of claims 8 to 14,
**characterised in that**
the malfunction of the point heating (4) is transmitted using radio or wireless data transmission to a maintenance control centre (24).

## Revendications

1. Dispositif (20) de contrôle de l'aptitude à fonctionner d'éléments (4) de chauffage d'un aiguillage (2) pouvant être chauffé d'un réseau de chemin de fer, comprenant un agencement (28) de sonde et une unité (22) d'exploitation, l'agencement (28) de sonde comprenant une première sonde (26a) de température s'appliquant dans la région d'un premier élément (4a) de chauffage à l'un des rails de l'aiguillage (2), notamment à une contre-aiguille (6, 8) et une deuxième sonde (26b) de température s'appliquant, dans la région d'un deuxième élément (4b) de chauffage, à l'un des rails de l'aiguillage (2), notamment aux mêmes rails (6, 8, 10, 12), l'une des sondes (26a, 26b, 26c, 26d) de température, notamment toutes les sondes (26a, 26b, 26c, 26d) de température, étant disposée du côté du rail (6) respectif opposé à l'élément (4a, 4b, 4c, 4d) de chauffage associé.

2. Dispositif (20) suivant la revendication 1,
**caractérisé en ce que**
l'agencement (28) de sonde a une troisième sonde (26c) de température s'appliquant, dans la région d'un troisième élément (4c) de chauffage, à un autre des rails (6, 8, 10, 12) de l'aiguillage (2), notamment à la deuxième contre-aiguille (8) et une quatrième sonde (26d) de température s'appliquant, dans la région d'un quatrième élément (4d) de chauffage, à l'autre rail (6, 8, 10, 12) de l'aiguillage (2).

3. Dispositif (20) suivant la revendication 1 ou 2,
**caractérisé en ce qu'**
une cinquième sonde (26e) de température est disposée dans une case (14) de l'aiguillage (2).

4. Dispositif (20) suivant l'une des revendications 1 à 3,
**caractérisé en ce qu'**une sixième sonde (26f) de température, s'appliquant à l'un des rails (6, 8, 10, 12) de l'aiguillage (2), est disposée à distance de tous les éléments (4) de chauffage de l'aiguillage (2).

5. Dispositif (20) suivant l'une des revendications 1 à 6,
**caractérisé par**
une sonde (26g) de courant et/ou de tension, qui est reliée à une ligne (18) d'alimentation d'au moins l'un des éléments (4) de chauffage de l'aiguillage (2).

6. Dispositif (20) suivant l'une des revendications 1 à 5,
**caractérisé en ce que**
les sondes ont chacune leur propre alimentation en courant.

7. Dispositif (20) suivant l'une des revendications 1 à 6,
**caractérisé en ce que**
les sondes (26), notamment chacune, ont une unité (30) d'émission pour le couplage de signal sans fil à l'unité (22) d'exploitation.

8. Procédé (31) de contrôle de l'aptitude à fonctionner d'éléments (4) de chauffage d'un aiguillage (2) pouvant être chauffé d'un réseau de chemin de fer,
- dans lequel l'aiguillage (2) pouvant être chauffé est équipé d'un dispositif suivant la revendication (1),
- dans lequel on chauffe au moins l'un des rails (6, 8, 10, 12) de l'aiguillage (2),
- dans lequel on détecte la température (34a, 34b, 34c, 34d, 34e, 34f) sur au moins la région (26a) du premier élément (4a) de chauffage et la région (26b) du deuxième élément (4b) de chauffage et on en établit respectivement une valeur (36a, 36b, 36c, 36d, 36e, 36f) de température,
- dans lequel on décide d'une perturbation du fonctionnement de l'aiguillage (2) si l'une des valeurs (36a, 36b, 36c, 36d, 36e, 36f) de température est en dessous d'une valeur (40a, 40b) de seuil.

9. Procédé (31) suivant la revendication 8,
**caractérisé en ce que**
on choisit les deux régions (26a, 26b, 26c, 26d, 26e, 26f) le long de la même voie (6, 8, 10, 12) de l'aiguillage (2), notamment dans la région d'une surface d'application d'une lame (10, 12) d'aiguillage sur une contre-aiguille (6, 8).

10. Procédé (31) suivant la revendication 9,
**caractérisé en ce que**
tant deux contre-aiguilles (6, 8) de l'aiguillage (2) on chauffe, qu'également on détecte la température (34a, 34b, 34c, 34d, 34e, 34f) sur au moins deux régions (26a, 26b, 26c, 26d, 26e, 26f) et on en établit une valeur (36a, 36b, 36c, 36d, 36e, 36f) de la température.

11. Procédé (31) suivant la revendication 10,
**caractérisé en ce que**
l'on choisit une valeur (40a, 40b) de seuil différente pour chaque contre-aiguille (6, 8).

12. Procédé (31) suivant l'une des revendications 8 à 11,
**caractérisé en ce que**
l'on détermine sensiblement en même temps les valeurs (36a, 36b, 36c, 36d, 36e, 36f) de température.

13. Procédé (31) suivant l'une des revendications 8 à 12,
**caractérisé en ce que**
l'on forme la valeur (40a, 40b) de seuil à partir de la moyenne (38a, 38b) des valeurs (36a, 36b, 36c, 36d, 36e, 36f) de température, déduction faite d'une valeur de sécurité.

14. Procédé (31) suivant la revendication 13,
**caractérisé en ce que**
l'on détecte la température dans une région (26f) non chauffée de l'aiguillage (2) et on établit une valeur (36f) de température que, pour l'établissement de la valeur (40a, 40b) de seuil, l'on déduit de la moyenne (38a, 38b).

15. Procédé (31) suivant l'une des revendications 8 à 14,
**caractérisé en ce que**
l'on transmet la perturbation du chauffage (4) de l'aiguillage par radio ou par transmission de données sans fil à un poste (24) d'entretien.
